# FASCICULE DE BREVET EUROPEEN

(11) **EP 2 159 530 B1**
(45) Date de publication et mention de la délivrance du brevet: **11.03.2015**
(21) Numéro de dépôt: 09447034.1
(22) Date de dépôt: 06.08.2009
(51) Int. Cl.: F41A 21/32, F41A 21/40

(54) **Choke interchangeable pour une arme à feu à canon lisse**
Auswechselbarer Choke für eine Feuerwaffe mit einem glatten Lauf
Interchangeable choke for a smooth bore firearm

(30) Priorité: 28.08.2008 BE 200800476
(43) Date de publication de la demande: 03.03.2010
(73) Titulaire: Browning International Société anonyme, 4040 Herstal (BE)
(72) Inventeur: Dumortier, Thierry, 4680 Oupeye (BE); Mardaga, Joseph, 4020 Wandre (BE)
(74) Mandataire: Donné, Eddy

(56) Documents cités:
- EP-A- 0 218 297
- FR-A- 2 511 492
- US-A- 4 386 477
- US-A- 4 447 975
- US-A1- 2004 154 209

## Description

La présente invention concerne un choke interchangeable pour une arme à feu à canon lisse.

L'invention concerne plus spécifiquement des armes à feu qui sont destinées à des cartouches à plomb dont la charge, comme il est bien connu, est constituée par une certaine quantité de petites boules ou de petites billes en plomb ou en un autre matériau.

Il est connu que lors du tir d'une cartouche, l'impact du plomb présente une certaine dispersion qui augmente de manière proportionnelle à la distance à laquelle a lieu l'impact.

Cette dispersion peut être influencé par l'utilisation de ce que l'on appelle un choke.

L'objet visé par un choke de ce type réside dans le fait d'obtenir une dispersion supérieure ou inférieure du plomb, le choke formant un passage pour le plomb, qui s'étend dans le prolongement de canon et dont le diamètre interne se réduit en direction de la bouche du canon.

L'allure du passage qui se réduit détermine la mesure de la concentration plus ou moins grande de l'impact du plomb.

Plus le passage se rétrécit, plus élevée sera la concentration de l'impact.

La différence entre le diamètre interne du canon et le diamètre interne à la bouche est designé par le mot chokage.

En fonction du type de cible et de la distance s'étendant jusqu'à la cible, un chokage supérieur ou inférieur sera plus indiqué ou désiré.

Traditionnellement, on répartit les chokes pour armes à feu en deux familles, ce que l'on appelle les « chokes fixes » et les « chokes interchangeables ».

En ce qui concerne les chokes fixes, le chokage est réalisé dans la masse du canon ; à cet effet, on fait varier le diamètre du canon à la bouche en fonction du chockage souhaité.

Ces chokes fixes offrent l'avantage de ne pas nécessiter d'entretien supplémentaire.

Leur inconvénient réside néanmoins dans le fait que le chokage ne peut être modifié de manière réversible en fonction des besoins du tireur.

On connaît par ailleurs la famille des chokes interchangeables.

Un choke interchangeable comprend une buselure constituée d'acier traité, qui est fixée à l'intérieur de la bouche du canon.

Ici encore, le principe du chokage se base sur une réduction du diamètre interne en direction de la bouche du canon.

L'avantage lié à cette famille réside dans le fait que le chokage peut être facilement adapté aux besoins du tireur en montant un choke possédant une autre configuration du diamètre de sortie ou bien en utilisant un choke à chokage variable.

Un des inconvénients de ces chokes interchangeables réside dans le fait qu'ils ont tendance à se dévisser lors des tirs.

Un autre inconvénient de ces chokes interchangeables réside dans le fait qu'ils peuvent se bloquer dans le canon.

En effet, entre le diamètre externe du choke et son logement dans le canon, on prévoit un jeu fonctionnel indispensable.

Néanmoins, à cause de cela, des résidus de poudre, bourre, plomb, etcetera peuvent pénétrer dans l'espace ménagé entre le choke et le canon, si bien que, au cours du temps, ce dépôt de saleté peut faire en sorte que le choke se bloque dans le canon de l'arme à feu.

Dans ce cas, on doit parfois se résoudre à faire appel à un armurier pour le démontage des pièces ou bien il devient tout à fait impossible de séparer ces dernières sans les abîmer.

Le problème se manifeste surtout dans des réalisations de chokes qui présentent un filet de vis externe par lequel le choke peut être vissé dans le logement du canon, ce logement étant muni à cet effet d'un filet de vis correspondant. Du fait que l'on privilégie la plupart du temps un filet de vis fin, ce mécanisme représente un point délicat du choke vissé.

Une arme à feu selon le préambule de la revendication 1 est divulguée dans le document US4386477.

La présente invention a pour objet d'apporter une solution à un ou plusieurs des inconvénients précités ainsi qu'à d'autres.

A cet effet, l'invention concerne une arme à feu à canon lisse, le canon étant muni d'un choke interchangeable sous forme d'une buselure qui est logée dans un logement du canon, le choke étant muni, à une extrémité orientée vers la bouche du canon, de moyens d'accouplement mécaniques pour le montage et le démontage du choke , le choke étant muni de moyens d'étanchéité à son autre extrémité orientée vers l'intérieur du canon, caractérisée en ce que les moyens d'étanchéité sont réalisés à l'aide d'un anneau d'étanchéité en un matériau souple comme par exemple le caoutchoux, élastomère ou matériau thermorétractable, ou d'un segment de piston conformément au principe mis en oeuvre pour l'étanchéité des cylindres dans un moteur à combustion, l'anneau d'étanchéité ou le segment de piston est logé dans une striction dans la surface externe du choke; et la striction est située dans une partie biseautée du choke qui se rétrécie vers l'autre extrémité orientée vers l'intérieur du canon.

À cet effet, l'invention concerne aussi un choke interchangeable pour une arme à feu à canon lisse, ce choke étant muni de moyens d'accouplement mécaniques pour le montage et le démontage du choke, caractérisé en ce que le choke est muni de moyens d'étanchéité supplémentaires afin de conférer au choke, au moins à un endroit, une étanchéité par rapport au canon.

Un avantage lié à l'utilisation des moyens d'étanchéité réside dans le fait que le choke n'a pratiquement pas la possibilité de se bloquer dans sa position de montage étant donné que ces moyens font en sorte que la saleté, principalement des résidus de poudre, bourre ou plomb n'auront pas à la possibilité de se déposer entre le choke et le logement du choke dans le canon, si bien que le choke, même après des sessions de tirs de longue durée, peut être démonté sans problème.

Un avantage supplémentaire qui s'oppose au dépôt des saletés réside dans le fait que l'on facilite l'entretien du choke et du canon, si bien que l'on peut se passer de l'intervention d'un spécialiste en armement.

Un avantage lié à cette forme de réalisation réside dans le fait que le choke n'a pratiquement pas la possibilité de se dévisser au cours du tir. Les forces de friction, qui résultent de la mise en contact avec l'anneau d'étanchéité comprimé, vont au bout du compte générer un couple de forces qui s'oppose au couple de forces requis pour le démontage du choke.

Grâce à l'application de l'anneau d'étanchéité dans une striction de la surface externe, on empêche un déplacement de l'anneau d'étanchéité lors de l'insertion du choke dans le canon.

En variante, les moyens d'étanchéité peuvent être fixés à demeure sur le choke, par exemple par moulage des moyens d'étanchéité sur le choke ou bien en utilisant des colles spéciales.

Au lieu de réaliser les étanchéités en matériaux souples, on peut également utiliser des matériaux rigides tels que des métaux ou des matières synthétiques dures.

Lorsqu'on utilise ce type de matériau, on peut réaliser par exemple les étanchéités sous la forme d'un segment de piston conformément au principe mis en oeuvre pour l'étanchéité des cylindres dans un moteur à combustion.

Dans le but de mieux indiquer les caractéristiques de l'invention, on décrit ci-après, à titre d'exemple et sans aucun caractère limitatif, une forme de réalisation préférée d'un choke interchangeable selon l'invention pour une arme à feu à canon lisse, en se référant aux dessins annexés dans lesquels :
la figure 1 représente, de manière schématique et dans une vue en coupe, un choke interchangeable selon l'invention, monté dans le canon d'une arme à feu à canon lisse ;
la figure 2 représente, à une plus grande échelle, la partie représentée par F2 en figure 1 ;
la figure 3 représente une vue analogue à celle de la figure 1, mais par laquelle on représente le choke à l'état partiellement démonté.
la figure 4 représente une vue analogue à celle de la figure 1, mais pour une configuration comprennant deux anneaux d'étanchéité

Le fonctionnement du dispositif est très simple et tel qu'indiqué ci-après.

En figure 1, on représente de manière schématique l'extrémité du côté de la bouche 1 d'un canon 2 dans lequel est monté un choke 3.

Le choke 3 est constitué principalement d'une buselure 4 possédant une surface externe 5 principalement cylindrique et une surface interne 6 qui forme un passage pour le plomb, qui s'étend en se rétrécissant dans la direction d'une extrémité 7 de la buselure 4, plus précisément l'extrémité 7 orientée vers la bouche du canon 1.

Cette extrémité 7 est munie de moyens d'accouplement mécaniques qui, dans ce cas-ci, sont réalisés sous la forme d'un filet de vis externe 8 sur une certaine longueur de la buselure 4 et qui peuvent coopérer avec un filet de vis interne 9 qui est prévu dans le canon 2, plus précisément à l'endroit de la bouche du canon 1, le canon étant muni d'un logement 10 sous la forme d'une partie du canon 2 possédant un diamètre interne D qui est supérieur au diamètre interne d de l'âme 11 du canon 2.

À l'autre extrémité 12 du choke 3, plus précisément l'extrémité 12 orientée vers l'intérieur, on prévoit une partie 13 biseautée en cône, qui s'étend en se rétrécissant en cône en direction de l'extrémité correspondant 12.

Le logement 10 du canon 2 présente un biseau correspondant 14 qui s'étend en se rétrécissant dans une direction qui s'écarte de la bouche du canon 1.

La partie biseautée 13 du choke 3 est munie d'une striction 15 dans laquelle on prévoit des moyens d'étanchéité qui sont réalisés sous la forme d'un anneau d'étanchéité 16 en élastomère ou matériau thermorétractable.

Les dimensions du choke 3 et du logement 10 du canon 2 sont telles que l'on obtient toujours la présence d'un jeu fonctionnel 17 entre les deux.

Les diamètres indiqués en figure 1, respectivement d1 à l'extrémité 7 du choke 3 et d de l'âme 11, déterminent le chokage du choke 3.

L'utilisation d'un choke 3 selon l'invention est très simple et telle qu'indiquée ci-après.

Le choke 3 vient se disposer avec son extrémité conique 12 dans le logement 10 du canon 2 et ensuite, comme représenté en figure 3, y est vissé en faisant usage des filets de vis 8 et 9, si bien que l'anneau d'étanchéité 16 est comprimé entre la partie biseautée 13 du choke 3 et la partie biseautée du canon 2, afin d'obtenir une étanchéité décisive qui rend impossible l'incrustation de résidus de poudres à canon lors du tir d'une cartouche, dans l'espace ménagé par le jeu fonctionnel 17 entre les deux pièces détachées.

Grâce aux parties biseautées correspondantes 13 et 14, on facilite le centrage du choke 3 lors de son montage, et on simplifie l'amorçage de la liaison à visser formée par les filets de vis 8 et 9.

La longueur du choke est de préférence telle que, lors de l'amorçage du vissage, l'anneau d'étanchéité 16 n'entre pas en contact avec le canon 2.

Par conséquent, dans cette phase d'amorçage, on n'est pas confronté à des forces émanant d'une mise en contact entre l'anneau d'étanchéité en 16 et le canon 2, si bien que la première partie du montage se déroule en toute simplicité.

Dans la deuxième phase, c'est après avoir déjà suffisamment vissé le choke 3 et le canon 2 l'un dans l'autre pour garantir une bonne liaison que l'on met l'anneau d'étanchéité 16 en contact avec le canon 2.

Lors de la poursuite du vissage, l'anneau d'étanchéité 16 est comprimé pour pouvoir jouer son rôle de moyen d'étanchéité.

Lors d'une session de tir, l'étanchéité ainsi réalisée va empêcher la pénétration de résidus de poudre à travers cet anneau d'étanchéité 16. Par conséquent, la liaison sensible par filet de vis 8-9 et l'espace ménagé pour le jeu fonctionnel 17 restent à l'abri d'un dépôt de saleté.

Ainsi, on obtient une possibilité de démontage sans problème et on limite l'entretien nécessaire.

Une autre forme de réalisation de l'invention est représentée dans la figure 4 et consiste à munir le choke 3, en plus d'un premier anneau d'étanchéité 16 du côté âme, d'un deuxième anneau d'étanchéité 18 du côté bouche. Cet anneau d'étanchéité 18 peut être realisé à l'aide des mêmes moyens que ceux qui sont disponibles pour la réalisation du premier anneau d'étanchéité 16. Cette variante présente l'avantage qu' après l'introduction complète du choke 3, la pénétration d'eau entre l'extérieur du choke 3 et son logement 10 dans le canon 2 sera impossible, ainsi que la contamination par toutes particules parasites qui pourraient générer de l'oxydation et de l'adhérence entre le canon 2 et le choke 3.À la place de l'anneau d'étanchéité 16, on peut également utiliser les variantes décrites plus tôt, sans sortir du cadre de l'invention.

La présente invention n'est en aucune manière limitée à la forme de réalisation décrite à titre d'exemple et représentée dans les figures.

## Revendications

1. Arme à feu à canon (2) lisse, le canon (2) étant muni d'un choke (3) interchangeable sous forme d'une buselure qui est logée dans un logement (10) du canon (2), le choke (3) étant muni, à une extrémité (7) orientée vers la bouche (1) du canon (2), de moyens d'accouplement mécaniques (8-9) pour le montage et le démontage du choke (3), le choke (3) étant muni de moyens d'étanchéité (16) à son autre extrémité (12) orientée vers l'intérieur du canon (2), **caractérisée en ce que**: - les moyens d'étanchéité (16) sont réalisés à l'aide d'un anneau d'étanchéité en un matériau souple comme par exemple le caoutchoux, élastomère ou matériau thermorétractable, ou d'un segment de piston conformément au principe mis en oeuvre pour l'étanchéité des cylindres dans un moteur à combustion; - l'anneau d'étanchéité ou le segment de piston est logé dans une striction (15) dans la surface externe du choke (3); et - la striction (15) est située dans une partie biseautée (13) du choke qui se rétrécie vers l'autre extrémité (12) orientée vers l'intérieur du canon (2).

2. Arme à feu selon la revendication 1, **caractérisée en ce que** les moyens d'accouplement mécanique (8-9) mentionnés sont réalisés sous la forme d'un filet de vis.

3. Arme à feu selon la revendication 1 ou 2, **caractérisée en ce que** les moyens d'étanchéité (16) mentionnés sont réalisés à l'aide d'un segment de piston en un matériau rigide comme par exemple du métal ou une matière synthétique dure.

4. Arme à feu selon l'une quelconque des revendications 1-3, **caractérisée en ce que** les moyens d'étanchéité (16) sont appliqués à demeure sur la buselure (4) du choke par exemple par moulage.

5. Arme à feu selon la revendication 1, **caractérisé en ce que** les moyens d'étanchéité (16) sont appliqués en pratiquant une striction dans la surface externe (15) du choke (3).

6. Arme à feu selon la revendication 5, 8, charactérisée en ce que la striction (15) est prévue à l'endroit d'une partie biseautée (13) de la buselure (4).

7. Arme à f eu selon la revendication 6, **caractérisée en ce que** la partie biseautée (13) présente un rétrécissement en cône.

8. Arme à feu selon la revendication 1, **caractérisée en ce que** les moyens d'étanchéité (16 et 18) sont prévus aux deux extrémités (7 et 12) de la buselure (4).

9. Arme à feu selon la revendication 1, **caractérisée en ce que** les moyens d'accouplement mécaniques (8-9) mentionnés sont réalisés à la manière d'une liaison par filet de vis, si bien que, lors de l'amorçage du vissage du choke (3) dans le canon (2), les moyens d'étanchéité (16) n'entrent pas en contact avec le canon (2).

10. Arme à feu selon l'une quelconque des revendications 1 à 9, **caractérisée en ce que** le choke (3), sur sa surface externe (5), et le logement (10) pour le choke (3) dans le canon (2), sont réalisés avec une configuration cylindrique sur toute leur longueur.

## Patentansprüche

1. Schusswaffe mit glattem Lauf (2), wobei der Lauf (2) mit einem austauschbaren Choke (3) in Form einer Büchse ausgerüstet ist, die sich in einem Sitz (10) des Laufs (2) befindet, wobei der Choke (3) an einem Ende (7), das in Richtung der Mündung (1) des Laufs (2) ausgerichtet ist, mit mechanischen Kopplungselementen (8 - 9) für die Montage und Demontage des Chokes (3) ausgerüstet ist, wobei der Choke (3) an seinem anderen Ende (12), das zur Innenseite des Laufs (2) ausgerichtet ist, mit Dichtungselementen (16) ausgerüstet ist, gekenzeichnet dadurch: -
Die Dichtungselemente (16) wurden mithilfe eines Dichtungsrings aus elastischem Material wie beispielsweise Kautschuk, Elastomer oder wärmeschrumpfendem Material realisiert oder aus einem Kolbensegment entsprechend dem Prinzip, das für die Abdichtung der Zylinder in einem Verbrennungsmotor umgesetzt wird; - der Dichtungsring oder das Kolbensegment ist in einer Einschnürung (15) in der Außenfläche des Chokes (3) untergebracht; und - die Einschnürung (15) befindet sich in einem abgeschrägten Teil (13) des Chokes, der sich in Richtung des anderen Endes (12) verengt, das zur Innenseite des Laufs (2) hin ausgerichtet ist.

2. Schusswaffe entsprechend dem Anspruch 1, **gekennzeichnet dadurch**, dass die genannten mechanischen Kopplungselemente (8 - 9) in Form von Schraubgewinden realisiert wurden.

3. Schusswaffe entsprechend dem Anspruch 1 oder 2, **gekennzeichnet dadurch**, dass die genannten Dichtungselemente (16) mithilfe eines Kolbensegments aus einem steifen Material wie beispielsweise Metall oder hartem Synthetikmaterial realisiert wurden.

4. Schusswaffe entsprechend einem beliebigen Anspruch 1 - 3, **gekennzeichnet dadurch**, dass die Dichtungselemente (16) dauerhaft auf der Büchse (4) angebracht wurden, und zwar beispielsweise durch Gießen.

5. Schusswaffe entsprechend dem Anspruch 1, **gekennzeichnet dadurch**, dass die Dichtungselemente (16) unter Realisierung einer Einschnürung an der Außenfläche (15) des Chokes (3) angebracht wurden.

6. Schusswaffe entsprechend dem Anspruch 5, **gekennzeichnet dadurch**, dass die Einschnürung (15) an ihrem Ort mit einem abgeschrägten Teil (13) der Büchse (4) ausgestattet ist.

7. Schusswaffe entsprechend dem Anspruch 6, **gekennzeichnet dadurch**, dass der abgeschrägte Teil (1) eine Verengung am Kegel aufweist.

8. Schusswaffe entsprechend dem Anspruch 1, **gekennzeichnet dadurch**, dass die Dichtungselemente (16 und 18) an beiden Enden (7 und 12) mit einer Büchse (4) ausgerüstet sind.

9. Schusswaffe entsprechend dem Anspruch 1, **gekennzeichnet dadurch**, dass die genannten mechanischen Kopplungselemente (8 - 9) als Verbindung mittels Schraubgewinde realisiert wurden, sodass die Dichtungselemente (16) beim Vorbohren der Bohrung für den Choke (3) im Lauf (2) nicht mit dem Lauf (2) in Berührung kommen.

10. Schusswaffe entsprechend einem beliebigen Anspruch 1 bis 9, **gekennzeichnet dadurch**, dass der Choke (3) auf seiner Außenfläche (5) und der Sitz (10) für den Choke (3) im Lauf (2) auf ihrer gesamten Länge in Zylinderform realisiert wurden.

## Claims

1. Firearm with a smooth gun barrel, with an exchangeable choke (3) formed by a bushing that is lodged in a housing (10) of the gun barrel (2), whereby the choke (3) is provided with mechanical coupling means (8-9) for mounting and dismounting the choke (3) at the end towards the mouth (1) of the gun barrel (2), and whereby the choke (3) is provided with sealing means (16) at the other end (12) towards the inside of the gun barrel (2), **characterized in that** :
- the sealing means (16) comprises a sealing ring made of a flexible material such as rubber, elastomer or thermoretractable material, or from a piston segment as used for the sealing of cylinders in a combustion engine;
- the sealing ring or the piston segment is located in a contraction (15) in the external surface of the choke (3), and ;
- the contraction (15) is located in a bevelled part (13) of the choke that retracts towards the other end (12) to the inside of the gun barrel (2).

2. Firearm according to claim 1, **characterised in that** the aforesaid mechanical coupling means (8-9) are made in the form of a screw thread.

3. Firearm according to claim 1 or 2, **characterised in that** the aforesaid sealing means (16) are realised by means of a sealing ring made of a piston segment made of a rigid material such as for example metal or a hard plastic.

4. Firearm according to any one of the preceding claims, **characterised in that** the sealing means (16) are permanently applied on the busher (4) of the choke, for example by means of moulding.

5. Firearm according to any one of the preceding claims, **characterised in that** the sealing means (16) are applied by creating a contraction in the external surface (15) of the choke (3).

6. Firearm according to claim 5, **characterised in that** the contraction (15) is provided at a bevelled part (13) of the busher (4).

7. Firearm according to claim 6, **characterised in that** the bevelled part (13) narrows conically.

8. Firearm according to claim 1, **characterised in that** the sealing means (16 and 18) are provided at the two far ends (7 and 12) of the busher (4).

9. Firearm according to claim 1, **characterised in that** the aforesaid mechanical coupling means (8-9) are realised as a threaded connection, such that, as soon as the choke (3) is screwed down catches in the gun barrel (2), the sealing means (16) will not make contact with the gun barrel (2).

10. Fire arm according to any one of the preceding claims, **characterised in that** the choke (3), on its external surface (5), and the housing (10) for the choke (3) in the gun barrel (2), have a cylindrical configuration over their entire length.
